# FASCICULE DE BREVET EUROPEEN

(11) **EP 0 015 859 B1**
(45) Date de publication et mention de la délivrance du brevet: **11.01.1984**
(21) Numéro de dépôt: 80420026.9
(22) Date de dépôt: 28.02.1980
(51) Int. Cl.: B65D 6/18

(54) **Bac pliant**
Faltbare Kiste
Foldable crate

(30) Priorité: 02.03.1979 FR 7905916
(43) Date de publication de la demande: 17.09.1980
(73) Titulaire: ALLIBERT EXPLOITATION Société anonyme dite:, F-38100 Grenoble, Isère (FR)
(72) Inventeur: Moret, Michel, F-95120 Ermont (FR)
(74) Mandataire: Maureau, Bernard

## Description

L'invention a pour objet un bac pliant, plus particulièrement un bac pliant à usage ménager.

Nombreux sont les types de bacs utilisés pour le transport de produits ou de marchandises quelconques. Ces bacs, qui sont de plus en plus couramment réalisés en matière plastique moulée, présentent une forme générale parallélépipédique et s'ils sont commodes pour le transport des marchandises, ils présentent par contre l'inconvénient d'être volumineux en période de non-utilisation, ce qui limite considérablement leur utilisation dans le domaine ménager. Or, les utilisateurs particuliers souhai- teraint pouvoir disposer de bacs, non seulement facilitant le transport de leurs marchandises, mais aussi susceptibles d'être repliés lorsqu'ils ne sont pas utilisés, afin que leur volume soit alors réduit au minimum.

L'invention répond à ces désirs, en proposant un bac qui, bien que pliant, présente néanmoins l'avantage d'être suffisamment ridige en position d'utilisation.

Ce bac, qui est constitué en matière plastique moulée, est d'un type connu par exemple par le DE-U-7 811 508.9, c'est-à-dire comportant quatre parois et un fond qui viennent de moulage en une seule pièce, mais sont liés par des zones de moindre épaisseur jouant le rôle de charnières. Des bacs de ce type sont effectivement repliables sur eux-mêmes; mais ils présentent deux inconvénients principaux, à savoir:
- en raison de leurs diverses articulations, ils ne sont pas assez rigides lorsqu'ils sont en position d'utilisation;
- et malgré la présence éventuelle, dans leurs deux parois transversales, de découpes servant de poignées, ils sont malaisés à manipuler par des utilisateurs particuliers qui souhaiteraient pouvoir disposer d'une véritable poignée facilitant leur préhension.

Le bac pliant faisant l'objet de l'invention comporte quatre parois et un fond venus de moulage en matière plastique en une seule pièce et articulés entre eux par des zones de maindre épaisseur jounant le rôle de charnière et se catactérise en ce qu'il comporte en outre un cadre supérieur de rigidification qui est lié de façon articulée au bord supérieur de l'une des parois, présente une traverse médiane servant de poignée, et comporte des moyens d'accrochage coopérant avec des moyens complémentaires prévus sur le bord supérieur des trois autres parois.

Diverses formes d'exécution sont bien entendu possibles. C'est ainsi que, suivant l'une d'elles, dans le cas d'un bac réalisé entièrement en matière plastique, la paroi liée au cadre est l'une des deux parois longitudinales et cette paroi se prolonge vers le haut par le cadre qui lui est lié par une zone de moindre épaisseur formant charnière et qui est appelé, soit à être rabattu à l'intérieur du bac le long de la paroi longitudinale correspondante lorsque le bac est plié, soit à se crocheter sous les moyens complémentaires constitués de nervures prévues à la partie supérieure des faces internes des trois autres parois lorsque le bac est en position d'utilisation.

Suivant une variante d'exécution, le bord supérieur de l'une de ses parois longitudinales est aménagé en forme de palier servant à la fixation et à l'articulation de l'un des côtés du cadre qui est en fil métallique et dont les trois autres côtés sont appelés à coopérer avec lesdits moyens complémentaires prévus à la partie supérieure des faces internes des trois autres parois.

L'invention sera bien comprise d'ailleurs à l'aide de la description qui suit, en référence au dessin schématique annexé représentant, à titre d'exemples non limitatifs, deux formes d'exécution de ce bac pliant:
Figures 1 et 2 sont des vues en perspective d'une première forme d'exécution de ce bac représenté respectivement en position d'utilisation et en position de repliement;
Figures 3 et 4 en sont, à plus grande échelle, des vues respectivement en plan par dessus et en coupe, suivant 4-4 de figure 3, en position d'utilisation;
Figure 5 est la même vue en coupe en position de repliement;
Figures 6 et 7 sont des vues en perspective d'une autre forme d'exécution de ce bac représenté respectivement en position d'utilisation et à l'état replié;
Figures 8 et 9 en sont, à plus grande échelle, des vues respectivement en plan par dessus et en coupe suivant 9-9 de figure 8, en position d'utilisation, et
Figure 10 est une vue en coupe identique à figure 9, mais en position de repliement.

Le bac représenté aux figures 1 à 5 est constitué, comme cela est connu en soi, par quatre parois venant de moulage avec un fond. Les quatre parois sont désignées respectivement par 1 et 2 pour celles longitudinales, et par 3 et 4 pour celles transversales; et le fond est désigné par 5. Les deux parois transversales 3 et 4 sont, comme cela est également connu en soi, constituées de quatre éléments venant de moulage entre eux, mais délimitées par des zones de moindre épaisseur 6 jouant le rôle de charnières; et la fond 5 est lui-même, comme cela est aussi connu en soi, relié avec la base de l'une des parois longitudinales, à savoir celle 2, au moyen d'une zone de moindre épaisseur jouant aussi le rôle de charnière.

Les divers éléments constitutifs du bac étant ainsi liés par charnières, il est évident que le bac peut être replié sur lui-même, comme le montrent les figures 2 et 5, lorsqu'il n'est pas utilisé, ce qui réduit son volume de stockage et de transport à vide.

Selon l'invention, la paroi longitudinale 1 du bac vient de moulage, au niveau de son bord supérieur, avec un cadre qui est désigné de façon générale par 7. La figure 4 montre d'ailleurs, partiellement et en traits mixtes, ce cadre dans la position où il vient de moulage avec le reste du bac. Ce cadre 7 présente l'agencement et la forme représentés au dessin; et c'est ainsi notamment qu'il comporte:
- d'une part, une partie transversale 8 estinée à servir de poignée de préhension,
- d'autre part, un rebord coopérant avec des ailes 9 prévues sur le bord supérieur des parois transversales 3 et 4 et de la paroi longitudinale 2,
- et d'autre part encore des doigts 10 coopérant avec des trous percés dans ces ailes.

Ce cadre 7 permet ainsi de rigidifier le bac lorsqu'il est déplié et, par sa poignée 8, il en facilite la préhension. Il est cependant à remarquer que des ouvertures 12 sont prévues dans les parois latérales 3 et 4. L'utilisateur peut ainsi manipuler le bac, soit en passant ses deux mains au travers des découpes 12, soit au moyen de la poignée 8.

Dans le cas de la variante d'exécution représentée aux figures 6 à 10, le bac est constitué des mêmes éléments et présente le même agencement d'ensemble que dans les cas des figures 1 à 5; il en diffère par l'agencement de son cadre de rigidification. Ce cadre est constitué par un fil métallique replié sur lui-même pour former deux cadres rectangulaires 13a-13b placés l'un à côté de l'autre, et ayant un bord transversal commun noyé à l'intérieur d'une barre transversale 14 qui est constituée en matière plastique et est surmoulée sur eux, cette barre constituant la poignée de préhension du bac. Le cadre constitué par les deux cadres élémentaires 13a-13b est arriculé par l'un de ses bords longitudinaux à l'intérieur d'un palier 15 aménagé à la partie supérieure de la paroi longitudinale 1a du bac; et par son autre bord longitudinal, de même que par ses deux bords transversaux, le cadre 13a-13b coopère avec, respectivement une rainure 16 aménagée à la partie supérieure de la paroi longitudinale 2a et avec des rainures aménagées dans des bossages 17 prévus à la partie supérieure des parois transversales 3a-4a. Comme dans le cas précédent, le cadre 13a-13b permet de rigidifier le bac lorsqu'il est en position d'utilisation et, par sa partie transversale 14 servant de poignée il en facilite la préhension.

Comme il va de soi, l'invention ne se limite pas aux deux seules formes d'exécution de ce bac pliant qui ont été ci-dessus indiquées à titre d'exemples; elle en embrasse, au contraire, toutes les variantes de réalisation dans le cadre défini par les revendications.

## Revendications

1. Bac pliant comportant quatre parois (1, 2, 3, 4) et un fond (5) venus de moulage en matière plastique en une seule pièce et articulés entre eux par des zones de moindre épaisseur jouant le rôle de charnières caractérisé en ce qu'il comporte en outre un cadre supérieur de rigidification (7) qui est lié de façon articulée au bord supérieur de l'une (1, 1 a) des parois (1, 2, 3, 4), présente une traverse médiane (8, 14) servant de poignée et comporte des moyens d'accrochage coopérant avec des moyens complémentaires prévus sur le bord supérieur des trois autress parois.

2. Bac pliant suivant la revendication 1, caractérisé en ce que la paroi liée au cadre est l'une (1) des deux parois longitudinales et cette paroi se prolonge vers le haut par le cadre (7) qui lui est lié par une zone de moindre épaisseur formant charnière et qui est appelé, soit à être rabattu à l'intérieur du bac le long de la paroi longitudinale correspondante lorsque le bac est plié, soit à se crocheter sous les moyens complémentaires constitués de nervures (9) prévues à la partie supérieure des faces internes des trois autres parois (2, 3, 4) lorsque le bac est en position d'utilisation.

3. Bac pliant selon la revendication 1, caractérisé en ce que le bord supérieur de l'une (1a) de ses parois longitudinales est aménagé en forme de palier (15) servant à la fixation et à l'articulation de l'un des côtés du cadre qui est en fil métallique (13a, 13b) et dont les trois autres côtés sont appelés à coopérer avec lesdits moyens complémentaires (16, 17) prévus à la partie supérieure des faces internes des trois autres parois (2a, 3a, 4a).

## Patentansprüche

1. Faltbare Kiste mit vier Wänden (1, 2, 3, 4) und einem Boden (5), der mit den Wänden als einstückige Kunststofform ausgebildet ist, wobei die Wände und der Boden durch die Rolle von Gelenken spielende Bereiche verminderter Dicke miteinander gelenkig verbunden sind, dadurch gekennzeichnet, daß ein oberer Versteifungsrahmen (7) vorgesehen ist, der mit dem oberen Rand einer Wand (1, 1 a) der Wände (1, 2, 3, 4) derart gelenkig verbunden ist, daß ein als Handgriff dienender Mittelsteg (8, 14) gebildet ist, und der Einrichtungen zusammenwirken, welche an dem oberen Rand der drei anderen Wände vorgesehen sind.

2. Faltbare Kiste nach Anspruch 1, dadurch gekennzeichnet, daß die mit dem Rahmen verbundene Wand (1) eine der beiden Längswände ist und daß diese Wand in der Höhe durch den Rahmen (7) verlängert ist, der mit der betreffenden Wand durch einen ein Gelenk bildenden Bereich verminderter Dicke verbunden ist und der so ausgebildet ist, daß er bei zusammengefalteter Kiste im Kisteninnern über die Länge der entsprechenden Längswand geklappt ist oder daß er sich bei in der Gebrauchsstellung befindlicher Kiste unter den komplementären Einrichtungen verhakt, welche Stege (9) bilden, die an dem oberen Teil der Innenseiten der drei anderen Wände (2, 3, 4) vorgesehen sind.

3. Faltbare Kiste nach Anspruch 1, dadurch gekennzeichnet, daß der obere Rand der einen Wand (1a) der Längswand mit einem Absatz (15) versehen ist, der als Halterung und Gelenkverbindung für eine der Seiten des Rahmens dient, welcher aus Metalldraht (13a, 13b) besteht und dessen drei andere Seiten so ausgebildet sind, daß sie mit den genannten komplementären Einrichtungen (16, 17) zusammenwirken, die im oberen Teil der Innenseiten der drei anderen Wände (2a, 3a, 4a) vorgesehen sind.

## Claims

1. Folding crate comprising four walls (1, 2, 3, 4) and a base obtained as a one-piece moulding from a plastics material articulated relative to one another by zones of reduced thickness which act as hinges, characterised in that it also includes an upper strengthening frame (7) which is articulated to the upper edge of one (1, 1a) of the walls (1, 2, 3, 4), having a central cross-member (8, 14) serving as a handle and including engagement means co-operating with complimentary means provided on the upper edge of the three other walls.

2. Folding crate according to claim 1, characterised in that the wall joined to the frame is one (1) of the two longitudinal walls and this wall is extended upwards by the frame (7) which is connected to it by a zone of reduced thickness forming a hinge and which is arranged, either to be folded down into the interior of the crate against this corresponding longitudinal wall when the crate is folded, or to engage the complimentary means which comprises ribs (9) provided on the upper part of the internal surfaces of the other three walls (2, 3, 4) when the crate is in the position of use.

3. Folding crate according to claim 1, characterised in that the upper edge of the one (1a) of the longitudinal walls is arranged in the form of a bearing (15) which serves to hold and to allow the articulation of one of the sides of the frame which is of metal wire (13a, 13b) and of which the three other sides are aranged to co-operate with the said complimentary means (16, 17) provided on the upper parts of the internal surfaces of the three other walls (2a, 3a, 4a).
